# EUROPÄISCHE PATENTSCHRIFT

(11) **EP 0 959 005 B1**
(45) Veröffentlichungstag und Bekanntmachung des Hinweises auf die Patenterteilung: **17.03.2004**
(21) Anmeldenummer: 99109419.4
(22) Anmeldetag: 11.05.1999
(51) Int. Cl.: B65B 39/00, F04B 7/00, F04B 13/00

(54) **Dosierventil**
Metering valve
Robinet de dosage

(30) Priorität: 19.05.1998 DE 19822430
(43) Veröffentlichungstag der Anmeldung: 24.11.1999
(73) Patentinhaber: Hassia Verpackungsmaschinen GmbH, D-63691 Ranstadt (DE)
(72) Erfinder: Kurth, Gunter, 63691 Ranstadt (DE)
(74) Vertreter: Wolf, Günter, Dipl.-Ing.

(56) Entgegenhaltungen:
- FR-A- 2 671 398
- US-A- 2 827 207
- US-A- 4 457 348

## Beschreibung

Die Erfindung betrifft ein Dosierventil an Dosierpumpen gemäß Oberbegriff des Patentanspruches 1.

Ein derartiges, insbesondere für die Abdosierung von fließfähigem, stückige Feststoffteile enthaltendem Dosiergut, wie Marmelade, Joghurt od.dgl., Dosierventil ist nach der DE-A-195 04 546 C1 bekannt. Dieses bekannte Dosierventil arbeitet zwar auch wie ein sogenanntes Drehschieberventil (siehe bspw. US-A-3,228,412), dies aber in der Weise, daß der Nocken, ähnlich wie ein vor eine Öffnung gehaltener Finger, die Zufuhröffnung verschließt und dieser zwecks Öffnung geschwenkt und dabei ein relativ großer Teil des Gehäuseraumes freigestellt wird, wobei, wie sich gezeigt hat, der in Öffnungsstellung befindliche Nocken problemlos vom abdosierten Füllgut ohne Verstopfungsgefahr umströmt werden kann. Die eigentliche Dosierung erfolgt durch entsprechend getaktete Betätigungsabstimmung vom Dosierventil und einer über der Öffnung des Zuflußkanals auf dem Ventilgehäuse angeordnete Dosierpumpe, die in der DE-A-195 04 546 nicht besonders dargestellt ist. Dieses Dosierventil arbeitet absolut zufriedenstellend hinsichtlich der Forderung, bei schwierigem Dosiergut der oben genannten Art Verstopfungen zu vermeiden und im Gehäuseraum bei Öffnungsstellung einen großen Durchflußraum zu schaffen.
Nachteilig ist dabei allerdings, daß einer Dosierpumpe zwei solcher nicht gerade billigen Dosierventile zugeordnet werden müssen, nämlich eines für den Ansaug- und eines für den Ausstoßvorgang. Abgesehen vom diesbezüglichen Aufwand, verlangt die Anordnung zweier solcher Dosierventile zu jeweils einer Dosierpumpe entsprechenden Raum im Bereich über der Füllstation bspw. einer sogenannten FFS-Verpackungsmaschine und zudem einen entsprechenden doppelten Antriebsaufwand für zwei solcher Dosierventile.

Der Erfindung liegt demgemäß und ausgehend vom Dosierventil der eingangs genannten Art die Aufgabe zugrunde, unter Beibehaltung von dessen Vorteilen einschließlich einfacher Reinigung ein solches Dosierventil dahingehend umzubilden und zu verbessern, daß man für eine Dosierpumpe mit nur einem Dosierventil für den Ansaug- und Ausstoßvorgang auskommt, wobei zudem im Bedarfsfall Ansaug- und Ausströmöffnungen des Dosierventils gleichzeitig verschließbar sein sollen.

Diese Aufgabe ist mit einem Dosierventil der eingangs genannten Art nach der Erfindung durch die im Kennzeichen des Patentanspruches 1 angeführten Merkmale gelöst. Vorteilhafte Weiterbildungen ergeben sich nach den Unteransprüchen.

Abgesehen davon, daß durch diese erfindungsgemäße Ausbildung des Dosierventiles für eine Dosierpumpe nur ein Ventil erforderlich ist, dessen Schließteil beim Permanentdosierbetrieb nur eine sehr kurze Pendelbewegung zwischen den Öffnungen der Zuund Abflußkanäle auszuführen hat, kann das Schließteil aufgrund seiner Schließflächenbemessung auch für beide Öffnungen gleichzeitig in Schließstellung gebracht werden, wofür die Minimalbemesssung der Schließfläche ausreicht, wobei die mögliche Maximalbemessung ihre Grenze darin findet, daß beim Ansaugen und Ausstoßen die Durchströmwege zur und von der Ansaug- und Ausstoßöffnung im Gehäuse möglichst optimal durchströmbar sind.

Bevorzugt sind die beiden Zu- und Abflußkanäle vertikal und parallel nebeneinander im Gehäuse angeordnet, um möglichst nur schwach gebogene Strömungswege im Ventil von der Saugseite zur Pumpe und von dieser zur Ausstoßöffnung zu erreichen. Schließlich besteht eine vorteilhafte und noch näher zu erläuternde Weiterbildung darin, daß die Flanken des Nockens in Bezug auf die Schwenkachse mit einer konkaven Wölbung versehen sind.

Wie beim Dosierventil nach der vorerwähnten DE-A-195 04 546 können auch im vorliegenden Fall die dort vorgesehenen scharfen Kanten des Schließteiles zwecks Durchschneiden von bspw. gröberen Fruchtstücken zur Anwendung kommen.

Das erfindungsgemäße Dosierventil und dessen vorteilhaften Ausführungsformen werden nachfolgend anhand der zeichnerischen Darstellung von Ausführungsbeispielen näher erläutert.

Es zeigt
- Fig. 1: schematisch einen Schnitt durch das Dosierventil in Ansaugstellung;
- Fig. 2: schematisch einen Schnitt durch das Dosierventil in Ausstoßstellung;
- Fig. 3: einen entsprechenden Schnitt in Reinigungsstellung des Dosierventiles;
- Fig. 4: einen Schnitt durch das Dosierventil in totaler Schließstellung;
- Fig. 5: einen Schnitt durch das Dosierventil mit einer besonderen Ausführungsform des Schließteiles;
- Fig. 6: im Schnitt eine besondere Ausführungsform des Gehäuses und
- Fig. 7: einen Längsschnitt durch das Dosierventil ohne aufgesetzter Dosierpumpe.

Das insbesondere für die Abdosierung von fließfähigem, stückige Feststoffteile enthaltenden Dosiergut, wie Marmelade, Joghurt o. dgl. bestimmte Dosierventil besteht nach wie vor aus einem Zu- und Abflußkanäle 9, 10 enthaltenden Gehäuse 2 mit einem in einem in bezug auf den Durchmesser D der Zu- und Abflußkanäle 9, 10 durchmessergrößeren, zylindrischen Hohlraum 8 des Gehäuses 2 schwenkbaren Schließteil 1. Dieses Schließteil 1 ist als Kopf einer in das Gehäuse 2 abgedichtet einragenden, in bezug auf den Durchmesser D1 des Hohlraumes 8 durchmesserkleineren Stellwelle 3 ausgebildet. Die eigentliche Schließfläche 6 des Schließteiles 1 erstreckt sich parallel zur zylindrischen Wand 7 des Hohlraumes 8, und das Schließteil 1 ist in Form eines bezogen auf die Schwenkachse 4 der Stellwelle 3 von dieser aus nach einer Seite orientierten Nockens 5 ausgebildet. Der Radius R der Schließfläche 6 des Nockens 5 ist dabei etwas kleiner als der Radius R' des Hohlraumes 8 außerhalb des Bereiches der zylindrischen Anordnungsebene ZE' beider Öffnungen 9',10' bemessen.

Für ein solches Dosierventil ist nun wesentlich, daß die beiden Zu- und Abflußkanäle 9, 10 im Gehäuse 2 im wesentlichen gegenüber einer Pumpenansaug- und Ausstoßöffnung 11 angeordnet sind. Die beiden zueinander benachbarten, durch einen Zwischensteg 12 distanzierten Öffnungen 9', 10' der Zu- und Abflußkanäle 9, 10 sind dabei in der zylindrischen Verstellebene ZE der Schließfläche 6 des Nockens 5 angeordnet. Außerdem ist die Schließfläche 6 in ihrer Bogenlänge L derart bemessen,, daß bei entsprechender Stellung des Nockens 5 die beiden Öffnungen 9',10' mindestens verschlossen sind(totale Schließstellung gemäß Fig.4). Die demgegenüber maximal mögliche Bogenlänge L erstreckt sich vom einen oder anderen Öffnungsrand 11' der Pumpenansaug- und Ausstoßöffnung 11 zum jeweils inneren Öffnungsrand 9''',10''' der einen oder anderen Öffnung 9',10' (siehe hierzu Fig.5).

"Im wesentlichen gegenüber" ist dabei so zu verstehen, daß die Abflußkanäle 9, 10, nicht wie in den Fig. 1 bis 4 dargestellt, zwingend vertikal gegenüber der Ansaug- und Ausstoßöffnung 11 und parallel zueinander angeordnet sein müssen, was jedoch bevorzugt wird, sondern auch, wie in Fig.6 dargestellt, bei entsprechender Gestaltung der Gehäuseunterseite angeordnet sein können.

Mit Rücksicht auf die in den Fig. 1 bis 4 mit angegebenen Funktionsbeschriftungen und Stellungen der beteiligten Elemente, einschließlich der hier mit dargestellten Dosierpumpe P, ist eine Funktionsbeschreibung entbehrlich. Gleiches gilt auch für die Betätigungs- bzw. Antriebselemente für den Kolben K der Dosierpumpe P und das Schließteil 1 des Dosierventiles, zumal für die Bewegungen entsprechende Pfeile angegeben sind.

Aus Gründen der erforderlichen Reinigung bei Produktwechsel und dieserhalb unter Bezug auf Fig. 3 ist auch bei dieser erfindungsgemäßen Ausbildung des Dosierventils, wie vorerwähnt, der Radius R der Schließfläche 6 des Nockens 5 kleiner bemessen als der Radius R' des Hohlraumes 8 außerhalb des Bereiches der zylindrischen Anordnungsebene ZE' der Öffnungen 9',10' der beiden Zu- und Abflußkanäle 9, 10 , wobei aber hier im Bereich außerhalb der Anordnungsebene ZE', und zwar mittig, die Pumpenansaug- und Ausstoßöffnung 11 angeordnet ist. Wie aus Fig.3 ersichtlich, ist dabei sowohl der Kolben K der Dosierpumpe P als auch das Schließteil 1 des Dosierventiles frei umspülbar. Aufgrund der gegebenen, totalen Schließbarkeit des Dosierventiles (siehe Fig.4) besteht eine vorteilhafte Weiterbildung darin, am Gehäuse 2 einen zum Hohlraum 8 führenden, verschließbaren Reinigungsmittelanschluß 13 vorzusehen. Egal ob nun das Reinigungsmittel oben an der Pumpe P durch deren Anschluß 13' oder umgekehrt unten am Reinigungsmittelanschluß 13 des Dosierventiles zugeleitet wird, auf jeden Fall können dadurch Pumpe und Dosierventil bspw. bei Produktwechsel für sich separat freigespült und/oder bspw. auch sterilisiert werden.

was die vorerwähnte Weiterbildung betrifft, gemäß der die Flanken 5' des Nockens 5 in Bezug auf die Schwenkachse 4 mit einer konkaven Wölbung 5" versehen sind, so wird diesbezüglich auf die Fig.5 verwiesen. Bei einer derartigen Ausbildung ergeben sich vorteilhaft sowohl beim Ansaugen als auch Ausstoßen des Füllgutes von Zwickelräumen Z bzw. "Totwasserzwickeln" (siehe vergleichsweise Fig.1,2) freie und strömungsmäßig weitgehend glatte Durchströmräume bzw. Durchströmkanäle im Gehäuse 2, was mit Rücksicht auf bspw. grobe Fruchtstücke hinsichtlich einer Verstopfungsgefahr vorteilhaft ist.

Nur der Vollständigkeit halber ist in Fig. 7 ein Längsschnitt durch das Dosierventil dargestellt, das auch im vorliegenden Fall aus zwei Teilen besteht, d.h. aus dem zur Antriebsseite hin völlig offenen Gehäuse 2, das nach dieser Seite durch das ansetzbare Lagerteil LT für das Schließteil 1 abgeschlossen wird. Für den Fall steriler Betriebsweise ist das Lagerteil LT mit Anschlüssen und Kanälen AK für die Durchleitung eines geeigneten Sterilmittels versehen.

## Patentansprüche

1. Dosierventil an Dosierpumpen, insbesondere für die Abdosierung von fließfähigem, stückige Feststoffteile enthaltendem Dosiergut, wie Marmelade, Joghurt o. dgl., bestehend aus einem Zu- und Abflußkanäle (9, 10) enthaltenden Gehäuse (2) mit einem in einem in bezug auf den Durchmesser (D) der Zu- und Abflußkanäle (9, 10) durchmessergrößeren, zylindrischen Hohlraum (8) des Gehäuses (2) schwenkbaren Schließteil (1), der als Kopf einer in das Gehäuse (2) abgedichtet einragenden Stellwelle (3) ausgebildet ist und dessen Schließfläche (6) sich parallel zur zylindrischen Wand (7) des Hohlraumes (8) erstreckt, wobei der Schließteil (1) in Form eines bezogen auf die Schwenkachse (4) der Stellwelle (3) von dieser aus nach einer Seite orientierten Nockens (5) ausgebildet und der Radius (R) der Schließfläche (6) des Nockens (5) kleiner bemessen ist als der Radius (R') des Hohlraumes (8) außerhalb des Bereiches der zylindrischen Anordnungsebene (ZE') beider Öffnungen (9',10'),
**dadurch gekennzeichnet,**
**daß** die beiden Zu- und Abflußkanäle (9, 10) im Gehäuse (2) im wesentlichen gegenüber einer Pumpenansaug- und Ausstoßöffnung (11) und die durch einen Zwischensteg (12) distanzierten Öffnungen (9',10') der Zu- und Abflußkanäle (9, 10) in der zylindrischen Verstellebene (ZE) der Schließfläche (6) des Nockens (5) angeordnet sind, wobei der Radius (R) der Schließfläche (6) des Nockens (5) kleiner ist als der Radius (R') des Hohlraumes (8) außerhalb des Bereiches der zylindrischen Anordnungsebene (ZE') beider Öffnungen (9',10'), und daß die Schließfläche (6) in ihrer Bogenlänge (L) derart bemessen ist, daß bei entsprechender Stellung des Nockens (5) mindestens die beiden Öffnungen (9',10') verschlossen sind oder maximal die Bogenlänge (L) sich vom einen oder anderen Öffnungsrand (11') der Pumpenansaug- und Ausstoßöffnung (11) zum jeweils inneren Öffnungsrand (9''',10''') der einen oder anderen Öffnung (9',10') erstreckt.

2. Dosierventil nach Anspruch 1,
**dadurch gekennzeichnet, daß** die Zu- und Abflußkanäle (9, 10) vertikal und parallel nebeneinander im Gehäuse (2) angeordnet sind.

3. Dosierventil nach Anspruch 2,
**dadurch gekennzeichnet, daß** die Flanken (5') des Nockens (5) in Bezug auf die Schwenkachse (4) mit einer konkaven Wölbung (5") versehen sind.

4. Dosierventil nach einem der Ansprüche 1 bis 3,
**dadurch gekennzeichnet,**
**daß** am Gehäuse (2) ein zum Hohlraum (8) führender Reinigungsmittelanschluß (13) angeordnet ist.

## Claims

1. A metering valve provided on proportionating pumps, in particular, for proportionating fluidizable substances containing lumpy solid parts, such as jam, yoghurt or the like, comprising a housing (2) including feed-in and discharge channels (9, 10) having a closing part (1) swivable in a cylindrical cavity (8) of housing (2) of a diameter larger than the diameter (D) of the feed-in and discharge channels (9, 10), with the said closing part being formed as the head of an adjustable shaft (3) sealingly protruding into housing (2), and with the closing face (6) thereof extending in parallel to the cylindrical wall (7) of cavity (8), wherein the closing part (1) is designed in the form of a cam (5) which, based on the swivel axis (4) of the adjustable shaft (3), is oriented from the latter toward one side, and wherein the radius (R) of the closing face (6) of cam (5) is smaller dimensioned than the radius (R') of cavity (8) externally of the area of the cylindrical mounting plane (ZE') of both openings (9', 10'),
**characterized in**
**that** both feed-in and discharge channels (9,10) in the housing (2) are arranged substantially opposite a pump intake and ejection opening (11) and the openings (9', 10') of the feed-in and discharge channels (9, 10) spaced from one another by an intermediate bridge (12) are arranged in the cylindrical mounting plane (ZE) of the closing face (6) of cam (5), with the radius (R) of the closing face (6) of cam (5) being smaller than the radius (R') of cavity (8) outside the area of the cylindrical mounting plane (ZE') of both openings (9, 10), and that the curved length (L) of the closing face (6) is so dimensioned that with a corresponding position of cam (5) at least the two openings (9', 10') are closed, or the curved length (L), at best, extends from one or another opening edge (11') of the pump intake and ejection opening (11) to the respectively inner opening edge (9''', 10''') of one or the other opening (9'10').

2. Metering valve according to claim 1,
**characterized in**
**that** the feed-in and discharge channels (9, 10) are arranged vertically and in parallel in side-by-side relationship within housing (2).

3. A metering valve according to claim 2,
**characterized in**
**that** the flanks (5') of cam (5) relative to the swivel axis (4) are provided with a concave curvature (5").

4. A metering valve according to any one of claims 1 through 3,
**characterized in**
**that** a detergent nozzle (13) leading to the cavity (8) is provided on housing (2).

## Revendications

1. Vanne de dosage sur des pompes de dosage, en particulier pour le dosage de matières à doser coulantes contenant des parties solides en morceaux comme la confiture, le yaourt ou équivalent, constituée par un bâti (2) qui contient des conduits d'alimentation et d'évacuation (9, 10) avec une partie de fermeture (1) pivotante dans un espace creux cylindrique (8) du bâti (2), espace qui est de diamètre plus grand que le diamètre (D) des conduits d'alimentation et d'évacuation (9, 10), la partie de fermeture (1) étant configurée comme la tête d'une tige de réglage (3) pénétrant de manière étanchée dans le bâti (2) et dont la surface de fermeture (6) s'étend parallèlement à la paroi cylindrique (7) de l'espace creux (8), la partie de fermeture (1) étant configurée en forme de came (5) orientée par rapport à l'axe de pivotement (4) de la tige de réglage (3) d'un côté à partir de celle-ci et le rayon (R) de la surface de fermeture (6) de la came (5) étant dimensionné plus petit que le rayon (R') de l'espace creux (8) à l'extérieur de la zone du plan d'arrangement cylindrique (ZE') des deux ouvertures (9', 10'),
**caractérisée en ce**
**que** les deux conduits d'alimentation et d'évacuation (9, 10) dans le bâti (2) sont placés substantiellement en face d'une ouverture d'aspiration et d'éjection (11) de la pompe et les ouvertures (9', 10') des conduits d'alimentation et d'évacuation (9, 10), espacées par une entretoise intermédiaire (12), sont placées dans le plan de réglage cylindrique (ZE) de la surface de fermeture (6) de la came (5), le rayon (R ) de la surface de fermeture (6) de la came (5) étant plus petit que le rayon (R') de l'espace creux (8) à l'extérieur de la zone du plan d'arrangement cylindrique (ZE') des deux ouvertures (9', 10') et que la surface de fermeture (6) est dimensionnée dans sa longueur d'arc (L) de telle manière que, pour une position correspondante de la came (5), au moins les deux ouvertures (9', 10') sont fermées ou au maximum la longueur d'arc (L) s'étend de l'un ou l'autre bord d'ouverture (11') de l'ouverture d'aspira-tion et d'éjection (11) de la pompe au bord d'ouverture respectivement intérieur (9''', 10''') de l'une ou l'autre ouverture (9', 10').

2. Vanne de dosage selon la revendication 1,
**caractérisée en ce**
**que** les conduits d'alimentation et d'évacuation (9, 10) sont placés verticalement et parallèlement l'un à côté de l'autre dans le bâti (2).

3. Vanne de dosage selon la revendication 2,
**caractérisée en ce**
**que** les flancs (5') de la came (5) sont pourvues d'une voussure concave (5") par rapport à l'axe de pivotement (4).

4. Vanne de dosage selon l'une des revendications 1 à 3,
**caractérisée en ce**
**qu'**un raccord de produit de nettoyage (13) qui mène à l'espace creux (8) est placé sur le bâti (2).
